# EUROPÄISCHE PATENTANMELDUNG

(11) **EP 1 909 357 A1**
(43) Veröffentlichungstag der Anmeldung: **09.04.2008**
(21) Anmeldenummer: 06020741.2
(22) Anmeldetag: 02.10.2006
(51) Int. Cl.: H01Q 1/36, H01Q 1/24

(54) **Fraktale Plasmaantenne mit wählbarer Konfiguration**

(71) Anmelder: Nokia Siemens Networks GmbH & Co. KG, 81541 München (DE)
(72) Erfinder: Färber, Michael, 82515 Wolfratshausen (DE)

(57) **Zusammenfassung**

Die Erfindung betrifft eine breitbandige Sende-/Empfangs-Anordnung mit einer fraktalen Antennenstruktur zum senden bzw. empfangen von trägerfrequenten Signalen. Die fraktale Antennenstruktur ist als Plasma-Antenne ausgestaltet, die schaltbare Teilabschnitte aufweist. Jeder Teilabschnitt ist durch ein Steuersignal anwählbar, wobei durch die Steuersignale in Abhängigkeit eines gewünschten Frequenzbereichs eine Anzahl an Teilabschnitten zu einer resultierenden Gesamtantenne zusammengeschaltet ist.

## Beschreibung

Die Erfindung betrifft eine breitbandige Sende-/Empfangs-Anordnung gemäß dem Oberbegriff des Patentanspruchs 1.

Sowohl bei Funkkommunikationsendgeräten als auch bei Basisstationen wird eine zunehmende Bandbreite bei verwendeten Sende-/Empfangsantennen gefordert, um breitbandige Nutzfrequenzbänder bedienen zu können bzw. um Trägerfrequenzen unterschiedlicher Frequenzbänder zur Nachrichtenübertragung verwenden zu können.

So verwenden beispielsweise multistandardfähige Funkkommunikationsendgeräte neben GSM-Übertragungstechniken im Bereich von 806/872 MHz - 960 MHz zusätzlich UMTS-Übertragungstechniken im Bereich von 1710 MHz - 1900 MHz oder so genannte "Long-Term-Evolution, LTE"-Übertragungstechniken im Bereich von 2500 - 2690 MHz.

Aufgrund der von der Wellenlänge bzw. Trägerfrequenz abhängigen Antennengröße ist es insbesondere bei Funkkommunikationsendgeräten oft schwierig, eine breitbandige Sende-/Empfangsantenne in einem Gehäuse mit oft kleinem Ausmaß unterzubringen.

Dies gilt insbesondere für Teilnehmerendgeräte, die als zusätzliche Anforderungen beispielsweise ein RX-Diversity oder eine MIMO-Übertragung unterstützen.
Entsprechende Sende-/Empfangsantennen sind aufgrund ihres erhöhten Raumbedarfs nur schwer in die Gehäuse der Teilnehmerendgeräte integrierbar.

Es ist bekannt, für jedes Trägerfrequenzband eine eigene Sende-/Empfangsantenne zu verwenden und diese je nach verwendeter Übertragungstechnik auszuwählen. Ein Vorteil liegt hier in der Möglichkeit, jede einzelne Antenne für das zugewiesene Frequenzband entsprechend optimieren zu können. Nachteilig ist bei diesem Konzept der benötigte größere Raumbedarf bzw. im Falle einer engen Nachbarschaft von verschiedenen Antennenstrukturen deren gegenseitige Beeinflussung durch Kopplung.

Es ist weiterhin bekannt, eine so genannte "breitbandige" Antennenstruktur einzusetzen, die sowohl für einen ersten Trägerfrequenzbereich als auch für einen im Allgemeinen benachbarten zweiten Trägerfrequenzbereich geeignet ist. Ein typischer Vertreter hierzu ist beispielsweise die bekannte "logarithmisch-periodische Antennen" oder auch die so genannten "Patch-Antenne".

Ein Nachteil derartiger Antennenstrukturen liegt darin, dass sich die Antennenparameter des Fußpunktswiderstands, der horizontalen und vertikalen Strahlungsdiagramme bzw. deren Halbwertsbreiten und Rückkeulendämpfungen, des Antennengewinns und ggf. der Kreuzpolarisation nur als Kompromiss in Abhängigkeit der Kombination der jeweiligen Trägerfrequenzbänder einstellen lassen.

Es sind außerdem so genannte "fraktale Antennenstrukturen" bekannt, die beispielsweise im Internet unter den Adressen www.fractuss.com bzw. www.fractenna.com näher beschrieben sind.

Diese weisen verbesserte Breitbandeigenschaften auf. FIG 3 zeigt beispielhaft drei Formen einer fraktalen Antenne gemäß dem Stand der Technik, die nach dem Bildungsgesetz einer "von Koch"-Kurve entworfen wurde. Mit steigendem Verästelungsgrad (hier von links nach rechts aufgezeigt) nimmt auch die Fähigkeit zur breitbandigen Abstrahlung zu.

Doch auch diese Strukturen weisen bei einer breitbandigen Dimensionierung nachteilig die oben genannte Abhängigkeit der Antenneneigenschaften auf.

Es ist Aufgabe der vorliegenden Erfindung, eine Anordnung zum breitbandigen Senden bzw. Empfangen anzugeben, mit der optimierte Antenneneigenschaften bei geringem Raumbedarf realisierbar sind.

Diese Aufgabe wird durch die Merkmale des Patentanspruchs 1 gelöst. Vorteilhafte Weiterbildungen sind in den Unteransprüchen angegeben.

Die erfindungsgemäße breitbandige Sende-/Empfangs-Anordnung beinhaltet eine fraktale Antennenstruktur zum senden bzw. empfangen von trägerfrequenten Signalen. Diese ist erfindungsgemäß als Plasma-Antenne ausgestaltet, die schaltbare Teilabschnitte aufweist. Jeder Teilabschnitt ist durch ein Steuersignal anwählbar, wobei durch die Steuersignale in Abhängigkeit eines gewünschten Frequenzbereichs eine Anzahl an Teilabschnitten zu einer resultierenden Gesamtantenne zusammengeschaltet wird.

Plasma-Antennen werden bei Antennenstrukturen für so genannten "stealth"-Anwendungen im Schiffsbau oder im Flugzeugbau verwendet. Eine Plasma-Antennenstruktur besteht dabei aus einem Edelgas, das in einem elektrisch nichtleitenden Gehäuse angeordnet ist. Das Gehäuse selbst bestimmt somit die Antennenform bzw. die Form der Antennenelemente.

Beim Anlegen eines elektrischen oder magnetischen Feldes bzw. einer elektrischen Spannung wird das Edelgas elektrisch leitend. Die Struktur der Gehäuseform bestimmt die Form der Sende-/Empfangsantenne, wobei das ionisierte Edelgas vorteilhaft das eigentliche Antennen-Erregerelement bildet.

Es ist jedoch auch möglich, parasitäre Strahler, die das Antennen-Erregerelement beeinflussen, als Teil der Plasma-antenne auszubilden. Diese können dann ebenfalls durch ein elektrisches oder magnetisches Feld bzw. durch eine elektrische Spannung leitend oder nichtleitend geschaltet werden.

Wird die elektrische Spannung bzw. das elektrische Feld entfernt, wird entsprechend das Edelgas nicht elektrisch leitend und eine Ortung durch gegnerisches Radar wird verhindert.

Alternativ zum beschriebenen Anlegen eines Feldes bzw. Spannung kann die Ionisation auch durch andere Energiezufuhr aktiviert werden, beispielsweise durch Verwendung eines Laserstrahls.

Durch Veränderung der Dichte des Edelgases können Veränderungen der Antenneneigenschaften erzielt werden.

Durch die erfindungsgemäße Kombination der fraktalen Antennenform mit der Möglichkeit der schaltbaren Teilabschnitte ist es möglich, für jedes genutzte Frequenzband oder Teilfrequenzband oder für Kombinationen daraus eine optimierte resultierende Gesamtantennenform bereitzustellen.

Störende passive Antennenelemente bzw. deren Kopplung mit einer benötigten aktiven Antennenstruktur werden dadurch vermieden, dass bei der vorliegenden Erfindung aktuell nicht benötigte Teilabschnitten der Antennenstruktur in einen "inaktiven" Zustand geschaltet werden, so dass diese keinerlei Einfluss mehr auf verbleibende aktive Antennenelemente ausüben können.

Durch die erfindungsgemäße Anordnung sind breitbandige Antennenstrukturen auf kleinstem Raum realisierbar, deren Eigenschaften an aktuell genutzte Frequenzbänder anpassbar sind.

Nachfolgend wird die Erfindung beispielhaft anhand einer Zeichnung näher erläutert. Dabei zeigt:
- FIG 1: eine Ausführungsform der erfindungsgemäßen Anordnung,
- FIG 2: insgesamt fünf auf FIG 1 bezogene resultierende Gesamtantennenformen, und
- FIG 3: die in der Beschreibungseinleitung beschriebenen Formen der fraktalen Antenne gemäß dem Stand der Technik.

FIG 1 zeigt eine Ausführungsform der erfindungsgemäßen Anordnung mit einer fraktalen Antennen-Struktur, die beispielhaft anhand einer "von Koch"-Funktion bzw. die als "von Koch"-Struktur entworfen wurde.

Außer der hier beispielhaft geschilderten "von Koch"-Struktur sind auch zugeordnete Strukturen eines Sierpinski-Dreiecks, eines Cantor-Kammes oder andere Fraktalfunktionen möglich.

Eine fraktale Antennenstruktur ANT wird zum senden bzw. empfangen von trägerfrequenten Signalen verwendet. Die fraktale Antennenstruktur ANT ist als Plasma-Antenne ausgestaltet und ist in schaltbare Teilabschnitte TA1 bis TA21 unterteilt.

Mit Hilfe einer als "Control Logic" bezeichneten Steuerlogik CL sind die jeweiligen Teilabschnitte TA1 bis TA21 über Steuersignale ansteuerbar bzw. anwählbar. Die Steuersignale werden an Anschlusspunkte angelegt.

Durch die Steuersignale wird in Abhängigkeit eines verwendeten Frequenzbandes, eines Teilfrequenzbandes oder einer Kombination daraus eine Anzahl an Teilabschnitten TA1 bis TA21 zu einer resultierenden Gesamtantenne Px wie nachfolgend gezeigt zusammengeschaltet.

Die nachfolgend gezeigte Tabelle zeigt horizontal als "Port No." bezeichnete Anschlusspunkte, an die die Steuersignale angelegt werden können. Dabei bedeutet die Abkürzung "H" ein anlegen einer Steuerspannung an den jeweiligen Anschlusspunkt und damit eine Auswahl eines zugeordneten Teilabschnitts TAx, während die Abkürzung "L" anzeigt, dass der zugeordnete Teilabschnitt TAx nicht ausgewählt bzw. geschaltet ist.

Vertikal sind in der Tabelle jeweilige resultierende Gesamtantennenanordnungen P1 bis P5 angegeben.

| Port No. | 1 | 2 | 3 | 4 | 5 | 6 | 7 | 8 | 9 | 10 | 11 | 12 | 13 | 14 |
|---|---|---|---|---|---|---|---|---|---|---|---|---|---|---|
| Form | | | | | | | | | | | | | | |
| P1 | H | H | L | H | H | H | H | L | L | H | L | H | H | H |
| P2 | H | L | H | L | H | L | H | L | H | H | L | H | H | L |
| P3 | H | H | L | H | H | L | L | H | L | L | H | L | L | L |
| P4 | H | L | H | L | H | L | L | H | L | L | H | L | L | L |
| P5 | H | L | H | L | H | L | L | H | L | L | L | L | L | L |

| Port No. | 15 | 16 | 17 | 18 | 19 | 20 | 21 |
|---|---|---|---|---|---|---|---|
| Form | | | | | | | |
| P1 | L | H | H | H | L | H | H |
| P2 | L | H | H | L | H | L | H |
| P3 | L | L | H | H | L | H | H |
| P4 | L | L | H | L | H | L | H |
| P5 | L | L | L | L | L | L | L |

FIG 2 zeigt beispielhaft insgesamt fünf auf FIG 1 bezogene resultierende Gesamtantennenformen P1 bis P5.

FIG 2A zeigt eine erste Gesamtantennenform P1, die aus den aktiv geschalteten Teilabschnitten TA1, TA2, TA4, TA5, TA6, TA7, TA10, TA12, TA13, TA14, TA16, TA17, TA18, TA20 und TA21 resultiert.

Verbleibende Teilabschnitte sind entsprechend nicht geschaltet bzw. nicht ausgewählt.

FIG 2B zeigt eine zweite Gesamtantennenform P2, die aus den aktiv geschalteten Teilabschnitten TA1, TA3, TA5, TA7, TA9, TA10, TA12, TA13, TA16, TA17, TA19 und TA21 resultiert.

Verbleibende Teilabschnitte sind entsprechend nicht geschaltet bzw. nicht ausgewählt.

FIG 2C zeigt eine dritte Gesamtantennenform P3, die aus den aktiv geschalteten Teilabschnitten TA1, TA2, TA4, TA5, TA8, TA11, TA17, TA18, TA20 und TA21 resultiert.

Verbleibende Teilabschnitte sind entsprechend nicht geschaltet bzw. nicht ausgewählt.

FIG 2D zeigt eine vierte Gesamtantennenform P4, die aus den aktiv geschalteten Teilabschnitten TA1, TA3, TA5, TA8, TA11, TA17, TA19 und TA21 resultiert.

Verbleibende Teilabschnitte sind entsprechend nicht geschaltet bzw. nicht ausgewählt.

FIG 2E zeigt eine fünfte Gesamtantennenform P5, die aus den geschalteten Teilabschnitten TA1, TA3, TA5 und TA 8 resultiert.

Verbleibende Teilabschnitte sind entsprechend nicht geschaltet bzw. nicht ausgewählt.

Mit Hilfe der erfindungsgemäßen Anordnung ist es möglich, während einer so genannten Initialisierungsphase zu einem ersten Zeitpunkt die resultierenden Gesamtantenne als breitbandige Antennenstruktur zu betreiben, um zu einem nachfolgenden zweiten Zeitpunkt in eine darauf bezogene schmalbandigere Antennenstruktur umzuschalten.

Die erfindungsgemäße Anordnung ist sowohl in einem Teilnehmerendgerät als auch in einer ortsfesten Funkstation anwendbar.

In einer bevorzugten Ausgestaltung ist das Teilnehmerendgerät über einen Rundsendekanal mit einer Steuereinheit verbunden, wobei über den Rundsendekanal Informationen über das gewünschte Frequenzband und/oder über ein gewünschtes Teilfrequenzband an das Teilnehmerendgerät übertragen werden. In Abhängigkeit der übertragenen Informationen werden dann die Steuersignale zur Schaltung der Teilabschnitte gebildet.

In einer bevorzugten Ausgestaltung beinhaltete das Teilnehmerendgerät ein Mittel zur Analyse bzw. Bestimmung eines durch das Teilnehmerendgerät nutzbaren Frequenzbandes bzw. von nutzbaren Teilfrequenzbändern. Entsprechend werden Informationen bestimmt, um die jeweiligen Steuersignale zur Schaltung der Teilabschnitte bilden zu können.

In einer bevorzugten Ausgestaltung ist das Teilnehmerendgerät über einen dedizierten Übertragungskanal mit einer Steuereinheit verbunden, wobei über den Übertragungskanal Informationen über das gewünschte Frequenzband und/oder über ein gewünschtes Teilfrequenzband an das Teilnehmerendgerät übermittelt werden, so dass in Abhängigkeit der Informationen die Steuersignale zur Schaltung der Teilabschnitte gebildet werden.

In einer bevorzugten Ausgestaltung weist die resultierende Gesamtantenne des Teilnehmerendgeräts nach einem Kanalwechsel oder einer Verbindungsübergabe oder einem Handover eine geänderte Antennenstruktur auf.
Dadurch ist es beispielsweise beim Handover von einem ersten Teilfrequenzband in ein anderes, zweites Teilfrequenzband möglich, die Antenneneigenschaften optimal anzupassen. dabei könnte das zweite Teilfrequenzband beispielsweise eine Oktave höher oder niedriger liegen als das erste Teilfrequenzband.

In einer bevorzugten Ausgestaltung verfügt die Funkstation über Informationen über das gewünschte Frequenzband und/oder über ein gewünschtes Teilfrequenzband, so dass in Abhängigkeit der Informationen die Steuersignale zur Schaltung der Teilabschnitte gebildet werden können.

In einer bevorzugten Ausgestaltung ist die Funkstation für eine TDMA-Übertragung ausgebildet, wobei die dort angeordnete Plasma-Antenne während vorgegebener Schutzzeiten zwischen Informationsblöcken der TDMA-Übertragung vollständig ausschaltet ist. Dadurch wird vorteilhaft erreicht, dass bei einem Schaltvorgang im Leistungsverstärker entstehende parasitäre transiente Signalanteile nicht ausgesendet werden.

In einer bevorzugten Ausgestaltung ist das Teilnehmerendgerät für eine TDMA-Übertragung ausgebildet, wobei die Plasma-Antenne während vorgegebener Schutzzeiten zwischen Informationsblöcken der TDMA-Übertragung vollständig ausschaltet ist. Dadurch wird vorteilhaft erreicht, dass bei einem Schaltvorgang im Leistungsverstärker entstehende parasitäre transiente Signalanteile nicht ausgesendet werden.

In einer bevorzugten Ausgestaltungsform ist das Teilnehmerendgerät oder die Funkfeststation in der Lage, Interferenzen bzw. Störungen zu beobachten bzw. zu bestimmen. Treten die Störungen in einem spezifischen Teilfrequenzband auf und wird dieses in einer betrachteten Funkzelle nicht eingesetzt, werden vorteilhaft Antennenelemente durch schaltbare Teilabschnitte der Antennenanordnung derart geschaltet, dass das durch Störungen überlagerte Teilfrequenzband von der resultierenden Gesamtantenne unterdrückt wird.

## Patentansprüche

1. Anordnung zum breitbandigen Senden bzw. Empfangen
- mit einer fraktalen Antennenstruktur zum senden bzw. empfangen von trägerfrequenten Signalen,
**dadurch gekennzeichnet,**
- **dass** die fraktale Antennenstruktur als Plasma-Antenne ausgestaltet ist,
- **dass** die Plasma-Antenne in schaltbare Teilabschnitte unterteilt ist, wobei jeder Teilabschnitt durch ein Steuersignal anwählbar ist,
- **dass** durch die Steuersignale in Abhängigkeit eines gewünschten Frequenzbereiches eine Anzahl an Teilabschnitten zu einer resultierenden Gesamtantenne zusammengeschaltet ist.

2. Anordnung nach Anspruch 1, **dadurch gekennzeichnet, dass** die resultierenden Gesamtantenne zu einem ersten Zeitpunkt eine erste Antennenstruktur aufweist und zu einem zweiten Zeitpunkt eine zweite Antennenstruktur aufweist.

3. Anordnung nach Anspruch 2, **dadurch gekennzeichnet, dass** die resultierenden Gesamtantenne zum ersten Zeitpunkt als breitbandige Antennenstruktur ausgebildet ist und zum zweiten Zeitpunkt als eine darauf bezogene schmalbandigere Antennenstruktur ausgebildet ist.

4. Anordnung nach Anspruch 1 oder 2, **dadurch gekennzeichnet, dass** die resultierende Gesamtantenne in einem Teilnehmerendgerät oder in einer ortsfesten Funkstation angeordnet ist.

5. Anordnung nach Anspruch 4, **dadurch gekennzeichnet, dass** das Teilnehmerendgerät über einen Rundsendekanal mit einer Steuereinheit verbunden ist, wobei über den Rundsendekanal Informationen über das gewünschte Frequenzband und/oder über ein gewünschtes Teilfrequenzbänd an das Teilnehmerendgerät übermittelt werden, so dass in Abhängigkeit der Informationen die Steuersignale zur Schaltung der Teilabschnitte gebildet werden.

6. Anordnung nach Anspruch 4, **dadurch gekennzeichnet, dass** das Teilnehmerendgerät ein Analysemittel beinhaltet, das Informationen über nutzbare Frequenzbänder und/oder über nutzbare Teilfrequenzbänder bestimmt, so dass in Abhängigkeit der Informationen die Steuersignale zur Schaltung der Teilabschnitte gebildet werden.

7. Anordnung nach Anspruch 4, **dadurch gekennzeichnet, dass** das Teilnehmerendgerät über einen dedizierten Übertragungskanal mit einer Steuereinheit verbunden ist, wobei über den Übertragungskanal Informationen über das gewünschte Frequenzband und/oder über ein gewünschtes Teilfrequenzband an das Teilnehmerendgerät übermittelt werden, so dass in Abhängigkeit der Informationen die Steuersignale zur Schaltung der Teilabschnitte gebildet werden.

8. Anordnung nach Anspruch 4, **dadurch gekennzeichnet, dass** die resultierende Gesamtantenne des Teilnehmerendgeräts nach einem Kanalwechsel oder einer Verbindungsübergabe oder einem Handover eine geänderte Antennenstruktur aufweist.

9. Anordnung nach Anspruch 4, **dadurch gekennzeichnet, dass** die Funkstation Informationen über das gewünschte Frequenzband und/oder über ein gewünschtes Teilfrequenzband aufweist, so dass in Abhängigkeit der Informationen die Steuersignale zur Schaltung der Teilabschnitte gebildet werden.

10. Anordnung nach Anspruch 4, **dadurch gekennzeichnet,**
- **dass** die Funkstation für eine TDMA-Übertragung ausgebildet ist, und
- **dass** die Plasma-Antenne während vorgegebener Schutzzeiten zwischen Informationsblöcken der TDMA-Übertragung vollständig ausschaltet ist.

11. Anordnung nach Anspruch 4, **dadurch gekennzeichnet,**
- **dass** das Teilnehmerendgerät für eine TDMA-Übertragung ausgebildet ist, und
- **dass** die Plasma-Antenne während vorgegebener Schutzzeiten zwischen Informationsblöcken der TDMA-Übertragung vollständig ausschaltet ist.

12. Anordnung nach einem der vorhergehenden Ansprüche, **dadurch gekennzeichnet, dass** zur Unterdrückung von Störungen die resultierenden Gesamtantenne zusätzliche geschaltete Teilabschnitte aufweist.
